# EUROPÄISCHE PATENTSCHRIFT

(11) **EP 3 860 816 B1**
(45) Veröffentlichungstag und Bekanntmachung des Hinweises auf die Patenterteilung: **05.06.2024**
(21) Anmeldenummer: 19786901.9
(22) Anmeldetag: 30.09.2019
(51) Int. Cl.: B26D 1/00, B26D 7/08, B26D 3/28

(54) **ULTRASCHALLMESSER ZUM SCHNEIDEN VON RANDFASEN PLATTENFÖRMIGER WERKSTÜCKE**
ULTRASONIC CUTTER FOR THE CUTTING OF EDGE CHAMFERS OF SHEET-LIKE WORKPIECES
COUTEAU À ULTRASONS POUR LA DÉCOUPE DE CHANFREINS MARGINAUX DE PIÈCES EN FORME DE PLAQUES

(30) Priorität: 01.10.2018 AT 508402018
(43) Veröffentlichungstag der Anmeldung: 11.08.2021
(73) Patentinhaber: GFM GmbH, 4403 Steyr (AT)
(72) Erfinder: HEIDLMAYER, Franz, 4502 St. Marien (AT)
(74) Vertreter: Hübscher & Partner Patentanwälte GmbH
(86) Internationale Anmeldenummer: PCT/AT2019/060320
(87) Internationale Veröffentlichungsnummer: WO 2020/069544

(56) Entgegenhaltungen:
- DE-A1- 3 530 886
- DE-A1- 19 855 803
- US-A1- 2008 083 308

## Beschreibung

### Technisches Gebiet

Die Erfindung bezieht sich auf ein Ultraschallmesser zum Schneiden von Randfasen plattenförmiger Werkstücke mit einem eine Drehachse bildenden Messerkopf und mit einer vom Messerkopf ausgehenden Klinge, die einen in einer geraden Schneidkante auslaufenden Schneidkeil zwischen durch den Keilwinkel bestimmten Frei- und Druckflächen bildet.

### Stand der Technik

Übliche Ultraschallmesser, also Messer, die mithilfe von Ultraschall zu Schwingungen angeregt werden, weisen einen in eine Messeraufnahme einsetzbaren Messerkopf auf und werden zum Beschneiden eines plattenförmigen Werkstücks durch eine Vorschubeinrichtung entlang einer vorgegebenen Umrissform tangential zum Umrissverlauf bewegt (US 2008/0083308 A1). Der Messerkopf bildet dabei eine Drehachse, die mit der Vorschubrichtung eine Schneidebene bestimmt, in der die Schneidkanten der vom Messerkopf ausgehenden Klinge liegen. Die Klinge ist sowohl in Bezug auf die Schneidebene als auch bezüglich einer dazu senkrechten Ebene durch die Drehachse symmetrisch ausgebildet, was nicht nur zur Ausbildung beidseitiger, zueinander geneigter Schneidkanten führt, sondern auch einen von Querschwingungen nicht beeinträchtigten Schneidkantenverlauf sichert. Diese bekannten Ultraschallmesser eignen sich allerdings nur bedingt zum Schneiden von Randfasen plattenförmiger Werkstücke, weil die Fasenflächen auch bei einem nicht geraden Randverlauf durch gerade Erzeugende bestimmt sein sollen, die bei konstantem Neigungswinkel in einer zum Randverlauf senkrechten Ebene liegen, und die Schneidkanten, die gegenüber der Drehachse geneigt sind, außerhalb dieser Ebenen der Erzeugenden verlaufen, was mit zunehmender Dicke der plattenförmigen Werkstücke und kleiner werdendem Krümmungsradius des Randverlaufs zunehmend ins Gewicht fällt. Außerdem bildet der in der Schneidkante auslaufende Schneidkeil, der durch eine Freifläche und eine Druckfläche bestimmt wird, auch mit der Freifläche eine unter dem halben Keilwinkel geneigte Verdrängungsfläche, entlang der der Werkstoff aus der Schneidebene gegen das Werkstück verdrängt wird, sodass bei hierfür empfindlichen Werkstoffen, wie Werkstoffe mit einer Wabenstruktur oder einem Fasergelege, Störstellen in der Schnittfläche dieser Werkstücke auftreten. Es werden daher für das Fasenschneiden gesonderte Messer eingesetzt, die eine einfasige Klinge mit zwei zueinander geneigten, in einer Spitze auslaufenden Schneidkanten mit dem Nachteil aufweisen, dass die Schneidkanten nicht in Richtung der Erzeugenden der zu schneidenden Randfasen liegen.

Darüber hinaus ist es bekannt (DE 35 30 886 A1) die Schneidkante eines Ultraschallmessers in die Drehachse des Messerkopfes zu verlegen. Aufgrund dieses Umstands kann die Klinge in einfacher Weise so geführt werden, dass die Schneidkante mit den Erzeugenden der Soll-Schneidfläche zusammenfällt. Wird der Schneidkeil durch zwei Fasen gebildet, so stellt die Freifläche eine auf die Schneidfläche einwirkende Verdrängerfläche dar. Bei einem Schneidkeil mit nur einer Fase liegt die Freifläche zwar in der Schneidebene, doch treten aufgrund der dadurch bedingten Verlagerung des Schwerpunkts der Klinge Schwingungen quer zur Schneidebene auf, die die Schnittgenauigkeit beeinträchtigen und eine erhebliche Mehrbelastung für die Klinge darstellen, insbesondere bei längeren Klingen, wie sie zum Schneiden von Randfasen plattenförmiger Werkstücke benötigt werden.

### Darstellung der Erfindung

Der Erfindung liegt somit die Aufgabe zugrunde, ein Ultraschallmesser zum Schneiden von Randfasen plattenförmiger Werkstücke so auszugestalten, dass längere Schneidkanten zum Fasenschneiden auch dickerer Werkstücke mit einem gekrümmten Randverlauf eingesetzt werden können, ohne Einbußen in der Schnittgenauigkeit oder Überlastungen der Klinge befürchten zu müssen.

Ausgehend von einem Ultraschallmesser der eingangs geschilderten Art löst die Erfindung die gestellte Aufgabe dadurch, dass die auf der Klingenseite der Freifläche verlaufende Drehachse gegenüber der Freifläche einen Abstand aufweist, der gleich oder größer als der Abstand des Massenschwerpunkts der Klinge von der Freifläche ist, und dass die in Richtung der Drehachse verlaufende Schneidkante in einem höchstens der Klingendicke entsprechenden Abstand von der Drehachse verläuft.

Der geforderte Verlauf der Freifläche des Schneidkeils ergibt eine in Bezug auf die Schneidebene asymmetrische Klinge und bringt dadurch die Gefahr mit sich, dass die Klinge zu Querschwingungen angeregt wird. Dieser Gefahr kann dadurch begegnet werden, dass der Vorschub des Messerkopfs zumindest angenähert in Richtung einer zur Drehachse senkrechten, durch den Schwerpunkt der Klinge gehenden Geraden erfolgt. Dies bedeutet für die Ausbildung der Klinge, dass der Abstand des Massenschwerpunkts der Klinge von der Freifläche einen Abstand aufweisen muss, der gleich oder kleiner dem Abstand der Drehachse von der Freifläche ist, damit die Freifläche nicht zu einer über die Schnittebene vorstehende Verdrängerfläche wird. Die Drehachse muss dabei auf der Klingenseite der Freifläche verlaufen, also auf der vom Werkstück abgewandten Seite der dem Werkstück zugewandten Freifläche.

Die mit dem gegenüber der Drehachse exzentrischen Verlauf der Freifläche verbundene Versetzung der Schneidebene gegenüber der Drehachse gegen das Werkstück hin kann durch die Steuerung der Messerkopfbewegung in einfacher Weise berücksichtigt werden. Allerdings muss der Abstand der Schneidkante von der Drehachse beschränkt werden, um eine einfache Messerkopfsteuerung sicherstellen zu können. Mit einem Abstand zwischen der Drehachse und der Schneidkante von höchstens der Klingendicke wird dieser Forderung ausreichend entsprochen, wobei Verlagerungen der Schneidkante durch ein Nachschleifen Berücksichtigung finden.

Da die Schneidkante in Richtung der Drehachse des Messerkopfs verläuft und der Messerkopf unter einer Ausrichtung der Drehachse quer zur Vorschubrichtung geführt werden kann, ist die Schneidkante im Bereich einer Krümmung des Randverlaufs in Richtung der Erzeugenden der die Fasenfläche bestimmenden Kegelfläche ausgerichtet, was eine wesentliche Voraussetzung für eine genaue Bearbeitung der Fasenflächen plattenförmiger Werkstücke im Bereich gekrümmter Randverläufe ist, und zwar bei einem vergleichsweise geringen Steuerungsaufwand für den Messerkopf.

Um hinsichtlich der Massenverteilung vorteilhafte Verhältnisse sicherzustellen kann die Breite der Klinge gegen die Klingenspitze hin abnehmen, was bei einem gleichbleibenden Keilwinkel der Klinge zu einem sich gegen die Klingenspitze verjüngenden Klingenrücken führt.

Die Forderung, dass die Schneidkante in Richtung der Drehachse verlaufen soll, bedeutet nicht zwangsläufig eine genaue parallele Ausrichtung der Schneidkante gegenüber der Drehachse. Eine Neigung der Schneidkante gegenüber der Drehachse um höchsten 5° um eine Achse, die zu einer durch die Drehachse und den Massenschwerpunkt der Klinge gehenden Ebene senkrecht steht, ist im Hinblick auf die geforderte Genauigkeit der Bearbeitung der Fasenflächen durchaus zulässig und bringt unter Umständen Vorteile hinsichtlich der Schnittkräfte.

### Kurze Beschreibung der Erfindung

In der Zeichnung ist der Erfindungsgegenstand beispielsweise dargestellt. Es zeigen
- Fig. 1: ein erfindungsgemäßes Ultraschallmesser in einer Seitenansicht,
- Fig. 2: das Ultraschallmesser in einer Vorderansicht,
- Fig. 3: eine Rückansicht des Ultraschallmessers,
- Fig. 4: einen Schnitt nach der Linie III-III der Fig. 1 in einem größeren Maßstab und
- Fig. 5: eine der Fig. 4 entsprechende Darstellung einer Ausführungsvariante eines erfindungsgemäßen Ultraschallmessers.

### Wege zur Ausführung der Erfindung

Ein erfindungsgemäßes Ultraschallmesser weist einen Messerkopf 1 mit einer an den Messerkopf 1 anschließenden Klinge 2 auf, die einen Schneidkeil zwischen einer Freifläche 3 und einer Druckfläche 4 bildet. Die Freifläche 3 und die Druckfläche 4 laufen in einer geraden Schneidkante 5 aus. Der in einer Messeraufnahme eingesetzte Messerkopf 1 kann durch die Messeraufnahme gedreht werden und bildet für die Klinge 2 eine Drehachse 6.

Wie insbesondere den Fig. 2 und 4 entnommen werden kann, verlaufen die Schneidkante 5 und die Drehachse 6 in einem Abstand a parallel zueinander. Außerdem verläuft die Freifläche 3 in einem Abstand e exzentrisch in Bezug auf die Drehachse 6. Die sich bei einer Vorschubrichtung v ergebende Schneidfläche 7, die mit der Freifläche einen Freiwinkel ≥ 0° einschließen kann, verläuft somit ebenfalls in einem Abstand von der Drehachse 6. Wird eine Vorschubrichtung v für das Ultraschallmesser gewählt, die parallel zur Freifläche 3 verläuft, beträgt also der Freiwinkel zwischen der Freifläche 3 und der Schneidebene 0°, so kommt der Massenschwerpunkt S der Klinge 2 unter der Voraussetzung, dass der Abstand e zwischen der Drehachse 6 und der Freifläche 3 größer als der Abstand s des Massenschwerpunkts S von der Freifläche 3 ist, im Bereich einer durch die Vorschubrichtung v und die Drehachse 6 bestimmten Führungsebene 8 für das Ultraschallmesser zu liegen, sodass störende Querschwingungen der Klinge 2 weitgehend ausgeschaltet werden können. Falls keine anderen Störgrößen zu berücksichtigen sind, ergeben sich besonders vorteilhafte Bearbeitungsbedingungen, wenn die Führungsebene 8 mit einer Ebene zusammenfällt, die durch die Drehachse 6 und eine zur Drehachse 6 senkrechte, durch den Massenschwerpunkt S gehende Gerade aufgespannt wird, also den Massenschwerpunkt S enthält.

Der Abstand a zwischen der Schneidkante 5 und der Drehachse 6 soll die Lage des Massenschwerpunkts S in Bezug auf die Schneidebene 7 bzw. die Freifläche 3 berücksichtigen, ohne die einfache Bewegungssteuerung des Messerkopfs 1 zu gefährden. Aus diesem Grund ist der Abstand a zwischen der Schneidkante 5 und der Drehachse 6 zu begrenzen und entspricht höchstens der Klingendicke d. Mit einem solchen Maximalabstand a lassen sich auch spätere Verlagerungen der Schneidkante 5 durch ein Nachschleifen der Klinge 2 berücksichtigen.

Um im Klingenbereich eine vorteilhafte Massenverteilung zu erreichen, kann die Breite der Klinge 2 gegen die Klingenspitze 9 hin abnehmen. Dies bedeutet bei einem konstanten Keilwinkel des Schneidkeils der Klinge 2, dass sich der Klingenrücken 10 gegen die Klingenspitze 9 hin verjüngt, wie dies aus der Fig. 3 ersichtlich ist.

Da beim Einsatz eines erfindungsgemäßen Ultraschallmessers gemäß den Fig. 1 bis 4 die Freifläche 3 in der Schneidebene 7 liegt und bei einem geraden Schnittverlauf keine Verdrängungsfläche bildet, entlang der Werkstoffbereiche aus der Schnittfläche gegen das Werkstück gedrückt werden, können auch keine sonst auf diesen Umstand zurückzuführenden Fehler im Bereich der Schnittfläche auftreten, sodass in Verbindung mit dem gegenüber der Drehachse 6 in besonderer Weise ausgerichteten Schneidkantenverlauf ein genaues, weitgehend fehlerfreies Schneiden von Randfasen plattenförmiger Werkstücke möglich wird, selbst wenn diese Werkstücke eine Wabenstruktur oder ein Fasergelege mit und ohne Decklagen aufweisen.

Beim Fasenschneiden im Bereich konkaver Randverläufe drückt zwar eine in der Schneidebene 7 liegende Freifläche 3 auf die kegelförmige Schnittfläche, doch bleibt die dadurch bedingte Belastung der Schnittfläche aufgrund der vergleichsweise geringen Klingenbreite im elastischen Bereich des Werkstoffs, insbesondere wenn dieser Werkstoff eine Wabenstruktur oder ein Fasergelege aufweist. Sollen auch diese elastischen Verformungen des zu schneidenden Werkstoffs vermieden werden, so ist die Klinge 2 des Ultraschallmessers so zu führen, dass zwischen der Freifläche 3 und der Schneidebene 7 ein entsprechender Freiwinkel eingehalten wird, wie dies die Fig. 5 zeigt.

In der Fig. 5 ist die Lage der Klinge 2 für eine Messerführung dargestellt, bei der zur Unterdrückung von Querschwingungen der Massenschwerpunkt S der Klinge 2 in der durch die Drehachse 6 und die Vorschubrichtung v bestimmten Führungsebene 8 liegt. Im Vergleich zu Fig. 4 ist jedoch die Freifläche 3 von der zur Führungsebene 8 parallelen Schneidebene 7 weggeneigt, was einem Freiwinkel > 0 entspricht, sodass auch konkave Randverläufe des Werkstücks mit kleineren Krümmungsradien bearbeitet werden können, ohne eine Werkstoffverdrängung durch die Freifläche 3 außerhalb des elastischen Bereichs in Kauf nehmen zu müssen. Die Profilform der Freifläche 3 kann dabei unterschiedlich ausfallen und beispielsweise auch eine Krümmung aufweisen, wie dies in der Fig. 5 strichpunktiert angedeutet ist.

In der Zeichnung ist der Verlauf der Schneidkante 5 stets parallel zur Drehachse 6 dargestellt, was jedoch nicht zwingend ist, wenn nur die Schneidkante 5 zumindest angenähert in Richtung der Drehachse 6 verläuft. Die Neigung der Schneidkante 5 gegenüber der Drehachse 6 muss allerdings beschränkt werden, um beim Fasenschneiden im Bereich gekrümmter Randverläufe des Werkstücks weitgehend an Kegelflächen angepasste Fasenflächen sicherstellen zu können. Aus diesem Grund kann die Schneidkante 5 mit der Drehachse 6 in einer Normalprojektion auf Führungsebene 8 einen Winkel von höchstens 5°, vorzugsweise von 3°, einschließen.

Wie sich aus den obigen Ausführungen ergibt, wird durch die erfindungsgemäße Lagezuordnung der Drehachse 6 gegenüber der Schneidkante 5, der Freifläche 3 und dem Massenschwerpunkt S der Klinge 2 ein Ultraschallmesser geschaffen, das auch hohen Anforderungen hinsichtlich der Standfestigkeit und Schnittgenauigkeit genügen kann, wenn die Vorschubrichtung v so gewählt wird, dass die durch die Drehachse 6 und die zur Drehachse 6 senkrechte Vorschubrichtung v eine Führungsebene 8 für das Ultraschallmesser aufspannen, die den Masseschwerpunkt S der Klinge 2 enthält oder zumindest nahe diesem Masseschwerpunkt S verläuft.

## Patentansprüche

1. Ultraschallmesser zum Schneiden von Randfasen plattenförmiger Werkstücke mit einem eine Drehachse (6) bildenden Messerkopf (1) und mit einer vom Messerkopf (1) ausgehenden Klinge (2), die einen in einer geraden Schneidkante (5) auslaufenden Schneidkeil zwischen zwei durch den Keilwinkel bestimmten Flächen, einer Frei- und einer Druckfläche (3, 4), bildet, **dadurch gekennzeichnet, dass** die auf der Klingenseite der Freifläche (3) verlaufende Drehachse (6) gegenüber der Freifläche (3) einen Abstand (e) aufweist, der gleich oder größer als der Abstand (s) des Massenschwerpunkts (S) der Klinge (2) von der Freifläche (3) ist, und dass die in Richtung der Drehachse (6) verlaufende Schneidkante (5) in einem höchstens der Klingendicke (d) entsprechenden Abstand (a) von der Drehachse (6) verläuft.

2. Ultraschallmesser nach Anspruch 1, **dadurch gekennzeichnet, dass** die Breite der Klinge (2) gegen die Klingenspitze (9) hin abnimmt.

3. Ultraschallmesser nach Anspruch 1 oder 2, **dadurch gekennzeichnet, dass** die Schneidkante (5) gegenüber der Drehachse (6) um eine zur Freifläche (3) senkrechte Achse um höchstens 5° geneigt verläuft.

## Claims

1. Ultrasonic cutter for cutting edge chamfers of plate-shaped workpieces with a cutter head (1) forming an axis of rotation (6) and with a blade (2) extending from the cutter head (1) and forming a cutting wedge ending in a straight cutting edge (5) between two surfaces determined by the wedge angle, a flank surface and a contact surface (3, 4), **characterized in that** the axis of rotation (6) extending on the blade side of the flank surface (3) is at a distance (e) from the flank surface (3) which is equal to or greater than the distance (s) of the centre of mass (S) of the blade (2) from the flank surface (3), and **in that** the cutting edge (5) extending in the direction of the axis of rotation (6) extends at a distance (a) from the axis of rotation (6) which is no greater than the blade thickness (d).

2. Ultrasonic cutter according to claim 1, **characterized in that** the width of the blade (2) decreases towards the blade tip (9).

3. Ultrasonic cutter according to claim 1 or 2, **characterized in that** the cutting edge (5) extends in an inclined manner by at most 5° relative to the axis of rotation (6) about an axis perpendicular to the flank surface (3).

## Revendications

1. Couteau à ultrasons pour la découpe de chanfreins marginaux en forme de plaques, comprenant une tête de couteau (1) formant un axe de rotation (6) et une lame (2) qui sort de la tête de couteau (1) et qui forme une arête de coupe qui se termine en un bord droit de coupe (5) entre des faces de dépouille et de pression (3, 4) déterminées par l'angle d'arête, **caractérisé en ce que** l'axe de rotation (6) s'étendant sur le côté de la lame de la face de dépouille (3) présente par rapport à la face de dépouille (3) un écart (e) qui est supérieur ou égal à l'écart (s) entre le centre de gravité (S) de la lame (2) et la face de dépouille (3), et **en ce que** le bord de coupe (5) qui s'étend en direction de l'axe de rotation (6) s'étend par rapport à l'axe de rotation (6) selon un écart (a) qui correspond au maximum à l'épaisseur (d) de la lame.

2. Couteau à ultrasons selon la revendication 1, **caractérisé en ce que** la largeur de la lame (2) diminue en direction de la pointe (9) de la lame.

3. Couteau à ultrasons selon la revendication 1 ou 2, **caractérisé en ce que** le bord de coupe (5) est incliné au maximum de 5° par rapport à l'axe de rotation (6) autour d'un axe perpendiculaire à la face de dépouille (3).
